# EUROPÄISCHE PATENTSCHRIFT

(11) **EP 0 846 930 B1**
(45) Veröffentlichungstag und Bekanntmachung des Hinweises auf die Patenterteilung: **19.03.2003**
(21) Anmeldenummer: 97121603.1
(22) Anmeldetag: 08.12.1997
(51) Int. Cl.: F27D 15/02, B05B 1/00, B05B 1/14, F27D 7/04

(54) **Vorrichtung zur gleichmässigen Beaufschlagung einer planen Oberfläche eines Werkstückes mit einem Wärmebehandlungsgas**
Device for uniform feeding of a heat treatment gas onto the surface of a workpiece
Dispositif pour l'introduction uniforme d'un gaz de traitement thermique sur la surface plane d'une pièce

(30) Priorität: 07.12.1996 DE 19650965
(43) Veröffentlichungstag der Anmeldung: 10.06.1998
(73) Patentinhaber: Kramer, Carl, Prof.Dr.-Ing., 52076 Aachen (DE)
(72) Erfinder: Kramer, Carl, Prof. Dr.-Ing., 52076 Aachen (DE); Fiedler, Eckehard Dr.-Ing., 6291 NM Vaals (NL)
(74) Vertreter: Marx, Lothar, Dr.

(56) Entgegenhaltungen:
- DE-A- 2 235 510
- GB-A- 191 112 548

## Beschreibung

Die Erfindung betrifft eine Vorrichtung zur gleichmäßigen Beaufschlagung einer planen Oberfläche eines Werkstückes, insbesondere der Stirnfläche eines Bandbundes, mit einem Wärmebehandlungsgas, der im Oberbegriff des Anspruchs 1 angegebenen Gattung.

Eine solche Vorrichtung, wie sie für die Hochtemperaturzone eines Rostkühlers, insbesondere für Zementklinker, eingesetzt werden soll, geht beispielsweise aus der DE-OS 24 54 202 hervor und weist einen ebenen Düsenboden sowie mehrere punktförmige Öffnungen in dem Düsenboden auf, die einzelne, diskrete Gasstrahlen auf die plane Oberfläche des Werkstückes richten; die Öffnungen sind entsprechend einem vorgegebenen Muster auf geraden Linien in dem Düsenboden angeordnet, so daß jede Lochreihe eine schlitzförmige Düsenöffnung bildet.

Aus der DE-A-22 35 510 ist eine Rostplatte für einen Klinkerkühler bekannt, in deren Oberfläche Öffnungen für den Durchtritt von Kühlluft münden. Die Oberfläche der Rostplatte ist zwischen den Öffnungen mit quer zum Guttransport verlaufenden Leitflächen für den schüttgutartigen Klinker versehen, der dadurch auf der Rostplatte so verteilt wird, dass ihre Oberfläche gleichmäßig temperiert ist.

Weiterhin geht aus der GB-A-12548 A.D 1911 eine Sprühvorrichtung für ein Gemisch Pressluft/Farbe mit einem Sprühkopf hervor, die die Merkmale des Oberbegriffes des Anspruchs 1 enthält, und dessen leistenförmiger Auslassbereich durch drei aufeinanderliegende und zusammengepresste Platten gebildet wird. In die großen Flächen der Platten sind Durchlasskanäle in jeweils unterschiedlichen Richtungen eingearbeitet, so dass aus den Auslassöffnungen, die sich an der Stirnseite des so gebildeten Blocks befinden, Strahlen in unterschiedlichen Richtungen austreten.

Weiterhin geht aus der US-PS 41 55 701 eine für Brenner benutzte Mischeinrichtung hervor, die in einem Gasstrahl einen Drall erzeugt und dadurch die zur guten Verbrennung erforderliche Mischung von Gasströmen herbeiführt. Würde man eine solche Vorrichtung gegenüber einer Prallfläche anordnen, wie sie die zu behandelnde plane Oberfläche eines Werkstückes darstellt, so würde sich auf dieser Prallfläche eine Verteilung des Wärmeübergangskoeffizienten einstellen, wie sie sich für normale Schlitzdüsen ergibt. Der einzige Unterschied gegenüber üblichen geraden besteht darin, daß die Auftrefflinie und damit die Linien, welche die Maxima der örtlichen Wärmeübergangskoeffizienten miteinander verbinden, ebenfalls gekrümmt sind.

Weiterhin sind aus der US-PS 42 61 517 und US-PS 38 87 135 Vorrichtungen bekannt, bei denen der Strahl zur Achse, um welche die Drehung erfolgt, fokussiert wird; würde man mittels einer solchen Vorrichtung die Stirnfläche eines Bandbundes beblasen, so würde sich ein Stau im Zentrum ergeben, so daß keine ungehinderte Überströmung der Stirnfläche des Bandbundes und damit keine gleichmäßige Beaufschlagung mit dem Gas mehr möglich ist.

Die besonders gleichmäßige Beaufschlagung der planen Oberfläche eines Werkstückes mit einem Gas spielt überall da eine Rolle, wo mittels dieses strömenden Gases Wärme auf das Werkstück übertragen werden muß, da nur dann ein gleichmäßiger Wärmeübergang oder gegebenenfalls auch Stoffaustausch zwischen Gasstrom und Wärme gewährleistet ist, ohne daß größere Unterschiede im örtlichen Wärmeübergangskoeffizienten zu unterschiedlichen Temperaturen bzw. Unterschiedliche Aufheizung des Werkstückes führen. Dies stellt beispielsweise beim Anwärmen von Metallbandbunden ein großes Problem dar. Unter einem "Metallbandbund" versteht man zu einem Zylinder aufgewickelte Blechbänder, beispielsweise aus einer Aluminiumlegierung.

Zur Abkürzung der Glühzeit solcher Metallbandbunde wird angestrebt, den Wärmeübergang in einem Kammerofen, wie er beispielsweise in der Aluminiumindustrie zum Glühen von Leichtmetallbandbunden eingesetzt wird, so hoch wie möglich zu treiben. Führt nun das verwendete Beblasungssystem zu großen örtlichen Unterschieden im Wärmeübergang, so können sich lokale Überhitzungen einstellen, die Verfärbungen der Metallbändern bewirken und außerdem die angestrebten metallurgischen Eigenschaften der Bänder beeinträchtigen können.

Die bisher üblichen Beblasungssysteme, mit denen ein höherer Wärmeübergang angestrebt wird, weisen Loch- oder Schlitzdüsen auf, die senkrechte auf die Oberfläche des Metallbundes auftreffende Prallstrahlen erzeugen; werden nun lokale Überhitzungen festgestellt, so bleibt vielfach keine andere Wahl als den Gesamt-Volumenstrom zu reduzieren und dadurch die hohen örtlichen Wärmeübergangskoeffizienten zu vermeiden.

Die Lösung dieser Aufgabe wird in der Deutschen Patentschrift 35 03 089 für den Sonderfall beschrieben, daß eine gleichmäßige Beaufschlagung mit einer rotationssymmetrischen, durch mehrere, schlitzartige Öffnungen in einem Düsenboden angeordnete Vorrichtung erzielt wird, wobei die Düsenstrahlen gleichsinnig gegen die Beaufschlagungfläche geneigt sind. Dieser Sonderfall trifft dann zu, wenn die rotationssymmetrische Vorrichtung genau oder zumindest hinreichend genau auf die ebenfalls rotationssymmetrische Stirnfläche eines Bandbundes zentriert werden kann. In der Praxis ist dies jedoch kaum der Fall, so daß dann, wenn eine nicht rotationssymmetrische Beaufschlagungssituation vorliegt, wesentliche Nachteile in Kauf zu nehmen sind, insbesondere durch starke Anströmung der Ränder der Bandbundstirnflächen, wo dann trotz des hohen Aufwandes mit der vorbeschriebenen Vorrichtung unzulässige Überhitzungen auftreten.

Diese Nachteile werden mit der Vorrichtung nach der Erfindung vermieden, weil nunmehr die Düsenöffnungen für sich in Gruppen angeordnet sind und innerhalb dieser Gruppen, deren Beaufschlagungsfläche gegenüber der üblichen Gesamtbeaufschlagungsfläche klein ist, bereits eine hinreichende Verwirbelung und sowie eine Drehbewegung in der Strömung auftritt, so daß punktweise Überhitzungen in der Nähe diskreter Stauzonen vermieden werden.

Das neue Beblasungssystem eignet sich also besonders für die konvektive Wärmeübertragung an Stirnflächen von Bandbunden, deren Anordnung zum Beblasungssystem nicht von vornherein festliegt und von Chargierung zu Chargierung wechseln kann. Das neue Beblasungssystem besitzt also die Vorteile der aus der Deutschen Patentschrift 35 03 089 bekannten Vorrichtung, ohne jedoch die Nachteile, nämlich die Notwendigkeit einer gewissen Zentrierung des Beblasungssystems auf die zu erwärmenden Coilstirnflächen in Kauf nehmen zu müssen.

Ein weiteres, äußerst vorteilhaftes Anwendungsgebiet für die Vorrichtung nach der Erfindung ist die Erzeugung eines hohen Wärmeübergangs an Kleinteilen, wie z. B. Kugellagerringen, die auf einer Fläche, also in einer im wesentlichen ebenen Lage mit einem Fluid, z. B. einem Abkühlgas, zu beaufschlagen sind. Bei den erwähnten Kugellagerringen ergibt sich durch die in ihrer Richtung ständig wechselnden Schrägstrahlen eine äußerst gleichmäßige Beaufschlagung sowohl der inneren als auch der äußeren Ringmantelflächen, so daß sich eine Beblasungseinrichtung nach der Erfindung durchaus auch zum Gasstrahlhärten von Kugellagerringen anbietet. Eine derartige Vorrichtung hat den Vorteil, daß an die besondere Orientierung der Kugellagerringe zum Düsensystem keinerlei Anforderungen gestellt werden. Es genügt z. B., die Ringe auf einen entsprechenden Rollengang unter der Beblasungseinrichtung vorbei zu bewegen.

Die Erfindung wird im folgenden anhand eines Ausführungsbeispieles unter Bezugnahme auf schematische Zeichnungen näher erläutert. Es zeigt
- **Figur 1**: eine Draufsicht auf den Düsenboden mit Blickrichtung von der zu beaufschlagenden Fläche,
- **Figur 2**: einen Schnitt durch den Düsenboden und die zugehörigen Strömungsleiteinrichtungen in einer Ebene senkrecht zum Düsenboden.

In der beispielhaft dargestellten Ausführung sind die als Bohrungen ausgeführten vier kreisrunden Düsenöffnungen 1, 2, 3, 4 zu einer Düsenöffnungsgruppe 5 zusammengefasst. Dabei haben die benachbarten Düsenöffnungen 1-4 einer Gruppe 5 voneinander einen geringeren Abstand als von der jeweils nächstliegenden Düsenöffnung 1-4 einer benachbarten Gruppe.

Der Düsenboden 6 ist ein planes Blech. Mehrere solcher Gruppen 5 von Düsenöffnungen 1 bis 4 bilden die Gesamtheit der Düsenöffnungen im Düsenboden. Auf der Abströmseite sind Einrichtungen 7 zur Ablenkung des Düsenstrahls 8 angeordnet, mit welchen der Düsenstrahl im beispielhaft dargestellten Fall um 45° aus der Vertikalen 9 abgelenkt wird. Die Ablenkeinrichtungen 7 bestehen aus, im Querschnitt des abgelenkten Düsenstrahls betrachtet, U-förmig gebogenen Blechen, d.h. kanalartig ausgeführten Führungselementen, die mit der durch Schrägabschnitt entstandenen Fügefläche 10 auf den die Düsenöffnungen enthaltenden planen Düsenboden 6 aufgesetzt sind. Durch entsprechenden Schrägabschnitt entsteht der gewünschte Ablenkwinkel zwischen 15° und 45°, wie im beispielhaft dargestellten Fall, wie erwähnt, 45°.

Die Projektion der abgelenkten Düsenstrahlen bildet beispielhaft und erfindungsgemäß im dargestellten Fall für zwei benachbarte Düsenöffnungen den Winkel 360°, dividiert durch die Anzahl vier der Düsenöffnungen gleich 90°.

Bei der dargestellten Ausführungsform befinden sich die Einrichtungen 7 zur Düsenstrahlablenkung auf der Abströmseite der Düsenöffnungen 1 bis 4. Als Alternative hierzu können sie auch auf der Zuströmseite angeordnet sein.

Der Abstand zwischen den einander nächstliegenden Düsenöffnungen 1-4 benachbarter Düsenöffnungsgruppen 5 beträgt mindestens das 1,5-fache des geringsten Abstandes zwischen den nächstliegenden Düsenöffnungen 1-4 in einer Gruppe 5.

Schließlich macht die geometrisch freie Düsenfläche in der Projektion auf den ebenen Düsenboden 6 oder die Bezugsebene des Düsenbodens 6 zwischen 2 % und 10 % der zugehörigen Gesamtfläche des Düsenbodens 6 oder dessen Bezugsebene aus.

## Patentansprüche

1. Vorrichtung zur gleichmäßigen Beaufschlagung einer planen Fläche eines Werkstücks, insbesondere der Stirnfläche eines Bandbundes, mit einem Wärmebehandlungsgas mit einem ebenen, mit Düsenöffnungen versehenen Düsenboden, wobei:
a) die Düsenöffnungen (1-4) in dem im wesentlichen planen Düsenboden (6) in Gruppen zusammengefasst sind,
b) benachbarte Düsenöffnungen (1-4) einer Gruppe (5) voneinander einen geringeren Abstand als von der jeweils nächstliegenden Düsenöffnung (1-4) einer benachbarten Gruppe (5) haben,
c) an jeder Düsenöffnung (1-4) einer Gruppe (5) eine Einrichtung (7) zur Ablenkung der Düsenstrahlen (8) in eine Richtung vorgesehen ist, welche mit der Senkrechten auf den ebenen Düsenboden (6) oder bei einem im wesentlichen planen Düsenboden (6) mit dessen ebener Bezugsfläche einen Winkel bildet, **dadurch gekennzeichnet, dass**
die Projektion des abgelenkten Düsenstrahls auf die Ebene des Düsenbodens (6) für jede Düsenöffnung (1-4) einer Gruppe (5) mit der benachbarten Düsenöffnung (1-4) in der gleichen Düsenöffnungsgruppe (5) einen Winkel (11) bildet, wobei sich diese Winkel (11) für alle Düsenöffnungen (1-4) einer Gruppe (5) zu insgesamt 360° addieren.

2. Vorrichtung nach Anspruch 1, **dadurch gekennzeichnet, dass** die Anordnung der Düsenöffnungen (1-4) in den Gruppen (5) punktsymmetrisch in Bezug auf den Gruppenmittelpunkt ist.

3. Vorrichtung nach mindestens einem der Ansprüche 1 bis 2, **dadurch gekennzeichnet, dass** die Ablenkung der Düsenstrahlen (8) aus der Richtung senkrecht zum Düsenboden (6) durch entsprechende Schrägstellung kanalartig ausgeführter Führungselemente (Bleche 7) erfolgt.

4. Vorrichtung nach mindestens einem der Ansprüche 1 bis 3, **dadurch gekennzeichnet, dass** die Einrichtungen (7) zur Düsenstrahlablenkung auf der Abströmseite der in den planen Düsenboden (6) eingebrachten Düsenöffnungen (1-4) angeordnet sind.

5. Vorrichtung nach mindestens einem der Ansprüche 1 bis 4, **dadurch gekennzeichnet, dass** die Einrichtungen zur Düsenstrahlablenkung auf der Zuströmseite der in den planen Düsenboden (6) eingebrachten Düsenöffnungen (1-4) angeordnet sind.

6. Vorrichtung nach mindestens einem der Ansprüche 1 bis 5, **dadurch gekennzeichnet, dass** der Ablenkwinkel der Düsenstrahlen (8) aus der Senkrechten auf den ebenen Düsenboden (6) zwischen 15° und 45° liegt.

7. Vorrichtung nach mindestens einem der Ansprüche 1 bis 6, **dadurch gekennzeichnet, dass** die Düsenöffnungen (1-4) mit kreisrundem Querschnitt ausgeführt sind.

8. Vorrichtung nach mindestens einem der Ansprüche 1 bis 7, **dadurch gekennzeichnet, dass** der Abstand zwischen den einander nächstliegenden Düsenöffnungen (1-4) benachbarter Düsenöffnungsgruppen (5) mindestens das 1,5-fache des geringsten Abstandes zwischen den nächstliegenden Düsenöffnungen (1-4) in einer Gruppe (5) beträgt.

9. Vorrichtung nach mindestens einem der Ansprüche 1 bis 8, **dadurch gekennzeichnet, dass** die geometrisch freie Düsenfläche in der Projektion auf den ebenen Düsenboden (6) oder die Bezugsebene des Düsenbodens (6) zwischen 2 % und 10 % der zugehörigen Gesamtfläche des Düsenbodens (6) oder dessen Bezugsebene ausmacht.

## Claims

1. A device for the uniform feeding or application of a heat treatment gas onto a plane surface of a workpiece, in particular the facing side of a web coil, comprising a plane nozzle floor provided with nozzle openings, wherein:
a) the nozzle openings (1-4) in the substantially plane nozzle floor (6) are combined to form groups;
b) adjacent nozzle openings (1-4) of a group (5) have a smaller distance from each other than from the nearest respective nozzle opening (1-4) of an adjacent group (5);
c) a device (7) for diverting the nozzle jets (8) in one direction is provided at each nozzle opening (1-4) of a group (5), said direction forming an angle with the perpendicular on the plane nozzle floor (6), or in the case of a substantially plane nozzle floor (6), with its plane reference surface,
**characterised in that** the projection of the diverted nozzle jet onto the plane of the nozzle floor (6) forms an angle (11) with the adjacent nozzle opening (1-4) in the same group (5) of nozzle openings, said angles (11) for all the nozzle openings (1-4) of one group (5) adding up to 360° in total.

2. The device as set forth in claim 1, **characterised in that** the arrangement of the nozzle openings (1-4) in the groups (5) is point-symmetrical with respect to the mid-point of the group.

3. The device as set forth in at least one of claims 1 to 2, **characterised in that** the nozzle jets (8) are diverted from the direction perpendicular to the nozzle floor (6) by appropriately inclining channel-like guiding elements (metal sheets 7).

4. The device as set forth in at least one of claims 1 to 3, **characterised in that** the devices (7) for diverting the nozzle jet are arranged on the outflow side of the nozzle openings (1-4) introduced into the plane nozzle floor (6).

5. The device as set forth in at least one of claims 1 to 4, **characterised in that** the devices (7) for diverting the nozzle jet are arranged on the inflow side of the nozzle openings (1-4) introduced into the plane nozzle floor (6).

6. The device as set forth in at least one of claims 1 to 5, **characterised in that** the diverting angle of the nozzle jets (8) is between 15° and 45° from the vertical on the plane nozzle floor (6).

7. The device as set forth in at least one of claims 1 to 6, **characterised in that** the nozzle openings (1-4) are embodied having a circular cross-section.

8. The device as set forth in at least one of claims 1 to 7, **characterised in that** the distance between the nearest nozzle openings (1-4) of adjacent groups (5) of nozzle openings is at least one and a half times the smallest distance between the nearest nozzle openings (1-4) in one group (5).

9. The device as set forth in at least one of claims 1 to 8, **characterised in that** the geometrically free nozzle surface, in its projection onto the plane nozzle floor (6) or the reference plane of the nozzle floor (6), constitutes between 2% and 10% of the corresponding overall surface of the nozzle floor (6) or its reference plane.

## Revendications

1. Dispositif pour faire agir uniformément un gaz de traitement thermique sur une surface plane d'une pièce, en particulier la face frontale d'un rouleau de feuillard, comportant un fond à buses plan pourvu d'orifices de buse, dans lequel :
a) les orifices de buse (1 à 4) sont réunis en groupes dans le fond à buses (6) sensiblement plan,
b) les orifices de buse (1 à 4) voisins d'un groupe (5) présentent l'un par rapport à l'autre une distance inférieure à la distance de l'orifice de buse (1 à 4) le plus proche d'un groupe (5) voisin,
c) sur chaque orifice de buse (1 à 4) d'un groupe (5) est prévu un dispositif (7) pour dévier les jets (8) des buses dans une direction qui forme un angle avec la perpendiculaire au fond à buses (6) plan ou, dans le cas d'un fond à buses (6) sensiblement plan, avec sa surface de référence plane, **caractérisé en ce que**
la projection du jet dévié des buses sur le plan du fond à buses (6) forme, pour chaque orifice de buse (1 à 4) d'un groupe (5), avec l'orifice de buse (1 à 4) voisin du même groupe (5) d'orifices de buse, un angle (11), ces angles (11) s'additionnant pour au total 360° pour tous les orifices de buse (1 à 4) d'un groupe (5).

2. Dispositif selon la revendication 1, **caractérisé en ce que** la disposition des orifices de buse (1 à 4) dans les groupes (5) est dans une symétrie ponctuelle par rapport au centre du groupe.

3. Dispositif selon l'une au moins des revendications 1 ou 2, **caractérisé en ce que** la déviation des jets (8) des buses s'effectue depuis la direction perpendiculaire au fond à buses (6), par position oblique convenable d'éléments de guidage (tôles 7) réalisés à la manière d'un canal.

4. Dispositif selon l'une au moins des revendications 1 à 3, **caractérisé en ce que** les dispositifs (7) pour la déviation des jets des buses sont disposés sur le côté aval des orifices de buse (1 à 4) pratiqués dans le fond à buses (6) plan.

5. Dispositif selon l'une au moins des revendications 1 à 4, **caractérisé en ce que** les dispositifs de déviation des jets des buses sont disposés sur le côté amont des orifices de buse (1 à 4) pratiqués dans le fond à buses (6) plan.

6. Dispositif selon l'une au moins des revendications 1 à 5, **caractérisé en ce que** l'angle de déviation des jets (8) des buses à partir de la perpendiculaire au fond à buses (6) plan, est compris entre 15° et 45°.

7. Dispositif selon l'une au moins des revendications 1 à 6, **caractérisé en ce que** les orifices de buse (1 à 4) sont réalisés avec une section transversale circulaire.

8. Dispositif selon l'une au moins des revendications 1 à 7, **caractérisé en ce que** la distance entre les orifices de buse (1 à 4) les plus proches de groupes (5) d'orifices de buse est au moins égale à 1,5 fois la distance minimale entre les orifices de buse (1 à 4) les plus proches d'un groupe (5).

9. Dispositif selon l'une au moins des revendications 1 à 8, **caractérisé en ce que** la surface de buse géométriquement libre dans la projection sur le fond à buses (6) plan ou le plan de référence du fond à buses (6) représente entre 2 % et 10 % de la surface totale correspondante du fond à buses (6) ou de son plan de référence.
